# DEMANDE DE BREVET EUROPEEN

(11) **EP 1 980 372 A1**
(43) Date de publication de la demande: **15.10.2008**
(21) Numéro de dépôt: 08364002.9
(22) Date de dépôt: 22.02.2008
(51) Int. Cl.: B25H 1/06

(54) **Chevalet pour coupe de pièces en longueur**

(30) Priorité: 23.02.2007 FR 0701319
(71) Demandeur: Hardouin, Marius, 61420 La Ferriere Bochard (FR)
(72) Inventeur: Hardouin, Marius, 61420 La Ferriere Bochard (FR)

(57) **Abrégé**

Chevalet pour coupe de pièces en longueur.

L'invention concerne des supports identiques (A) formant un ensemble rigide mais démontable qui permet de maintenir, à bonne hauteur, les matériaux à couper en X parties.

Il est constitué de plusieurs supports verticaux ( A ) solidarisés entre eux par une traverse ( B ou C ) horizontale permettant de rigidifier l'ensemble. La disposition des supports et leur nombre reste à l'appréciation de l'utilisateur. La conception de cet appareil offre surtout un très grand dégagement dans la zone d'évolution des outillages pendant et après les coupes.

Cet équipement est plus particulièrement conçu pour la coupe du bois.

## Description

La présente invention concerne un dispositif support pour matériaux longs, du type chevalet, caractérisé en ce qu'il est constitué d'au moins deux structures (A) rigides, sensiblement en forme de Y, pourvues d'un pied (2) solidarisables l'une avec l'autre, parallèles l'une avec l'autre, par une barre transversale (B) ou (C) fixable à l'extrémité inférieure du Y. Le pied (2) est constitué d'une barre rigide solidarisée à l'extrémité inférieure du Y servant d'appui sur le sol, faisant un angle avec le Y de 50° < α < 70°, dans le même plan que le Y.

Cet équipement, plus particulièrement prévu pour le sciage du bois, maintient les matériaux, quels qu'ils soient, à bonne hauteur de travail pour en assurer la coupe en parties égales ou inégales.

Les équipements, disponibles actuellement présentent un obstacle horizontal permanent au déplacement vertical de l'outillage de coupe et imposent donc d'effectuer celle-ci à l'extérieure de la zone des supports afin d'éviter tous contacts avec l'armature.

Ce chevalet permet de remédier à cet inconvénient, il ne comporte plus aucun obstacle entre les éléments (A) supportant les matériaux à débiter et de plus la position oblique de la partie (1) dégage complètement l'espace inférieur où peuvent évoluer les outillages de coupe, après celle-ci. Les différents outils, utilisés dans ce travail, étant pour la plupart motorisés, il devient nécessaire d'éviter tout contact avec un obstacle car leur agressivité coupante ou abrasive peut être lourde de conséquences.

L'élément de base du dispositif est constitué par une traverse horizontale (2) reposant au sol sur laquelle est solidarisé, par soudure ou tout autre dispositif, de façon rigide un montant oblique (1) suivant un angle α. Ce montant (1) reçoit par soudure ou toutes autres fixations, un élément (3) oblique, suivant un angle α, destiné à immobiliser le matériau à couper.

La traverse horizontale (B ou C) d'assemblage ne comportant, dans cette version, aucun dispositif fixe, permet d'envisager une longueur adaptée à l'utilisation.

L'assemblage des différents éléments (A et B ou C) se réalise à l'aide de colliers spécifiques fixes (D) (E) (F) ou mobiles (H) (J) (N) permettant l'immobilisation d'une structure (A) par rapport à la barre transversale (B ou C) et ne nécessite qu'une simple clef. La solution des colliers fixes (D) (E) (F) améliore la rigidité de l'ensemble et diminue le nombre de pièces indépendantes. Le recours aux colliers mobiles (H) (J) (N) facilite leur remplacement en cas de défaillance. Les colliers d'assemblages disposent de platines (1) (M) répartissant la pression de serrage.

La simplicité du dispositif permet une mise en oeuvre qui peut être confiée à un utilisateur sans formation particulière. Le montage des éléments (A), n'imposant aucun ordre, laisse toutes latitudes pour adapter les écartements de ceux-ci et leur nombre, aux distances qui conviennent à l'utilisateur. Cette répartition apporte un avantage non négligeable en permettant de soutenir chaque partie sectionnée, évitant ainsi d'en effectuer le ramassage au sol, qui peut être pénible dans le cas d'éléments pesants. Ce maintien peut éviter un éclatement prématuré en fin de coupe.

L'emploi d'une section de tube rectangulaire courante offre le meilleur compromis dans la résistance des éléments.

Tout ou partie de l'ensemble peut être construit en profilés tubulaires différents par soudure ou cintrages, mais la section ronde (4) imposera un modèle de colliers (J) (N) appropriés mais identiques sur le même appareil. L'emploi de profil cylindrique pour la réalisation de A ou C nécessitera l'élément intercalaire L répartissant la pression de serrage.

Sans changer le principe de cet équipement, il est envisageable que les deux branches supérieures 1 et 3 du Y soient articulées l'une par rapport à l'autre, et que l'extrémité inférieure du Y soit articulée par rapport à la barre (2) constituant le pied. Des emboîtements ou boulonnages des différents éléments peuvent être utilisés mais cela ne ferait que compliquer la fabrication et fragiliser l'ensemble.

La conception de l'élément de base (A),offrant t une surface plane sur ses deux faces, permet un conditionnement d'un volume minimum pour le transport et le stockage.

## Revendications

1. Dispositif support pour matériaux longs, du type chevalet, et destiné au sciage du bois, **caractérisé en ce qu'**il comporte au moins deux structures rigides (A), sensiblement en forme de Y, pourvues d'un pied, solidarisables l'une avec l'autre, au moyen d'une barre transversale (B) ou (C) fixable à la partie inférieure du Y, les dites structures rigides (A) étant écartées l'une de l'autre et maintenues parallèles l'une avec l'autre laissant ainsi des espaces libres entre elles.

2. Dispositif selon la revendication 1 **caractérisé en ce que** le pied (2) est constitué d'une barre rigide solidarisée à l'extrémité inférieure du Y servant d'appui sur le sol faisant un angle avec le Y de 50° < α < 70°, dans le même plan que le Y.

3. Dispositif selon les revendications 1 ou 2 **caractérisé en ce qu'**il comporte des systèmes d'assemblage, sous forme de colliers fixes (D) (E) (F) ou mobiles (H) (J) (N), permettant l'immobilisation d'une structure (A) par rapport à une barre transversale (B) ou (C).

4. Dispositif selon les revendications précédentes **caractérisé en ce que** les structures rigides (A) sont solidarisées entre elles par une traverse horizontale (B) ou (C) suivant une répartition libre.

5. Dispositif selon la revendication 3 **caractérisé en ce que** les colliers d'assemblage entre A et B ou C disposent de platines (I) (M) répartissant la pression de serrage.

6. Dispositif selon l'une des revendications 1 à 5 **caractérisé en ce que** l'emploi du profilé cylindrique pour la réalisation des structures en Y (A) et de la barre transversale (C) nécessite l'élément intercalaire (L), répartissant la pression de serrage.

7. Dispositif selon les revendications précédentes **caractérisé en ce que** les branches supérieures 1et 3 du Y sont articulées l'une par rapport à l'autre.

8. Dispositif selon l'une des revendications 2 à 7 **caractérisé en ce que** l'extrémité inférieure du Y est articulée par rapport à la barre 2 constituant le pied.
